# FASCICULE DE BREVET EUROPEEN

(11) **EP 1 143 816 B1**
(45) Date de publication et mention de la délivrance du brevet: **20.08.2003**
(21) Numéro de dépôt: 99956136.8
(22) Date de dépôt: 24.11.1999
(51) Int. Cl.: A41D 10/00, A41D 13/12, A41B 9/14, A41B 9/12

(54) **VETEMENT DE NUIT DESTINE AUX ENFANTS OU AUX PERSONNES INCONTINENTES**
SCHLAFANZUG FÜR INKONTINENTE KINDER ODER ERWACHSENE
NIGHTWEAR FOR CHILDREN OR INCONTINENT PERSONS

(30) Priorité: 09.12.1998 FR 9815537; 20.04.1999 FR 9904960
(43) Date de publication de la demande: 17.10.2001
(73) Titulaire: Harsant, Anne, 75013 Paris (FR)
(72) Inventeur: Harsant, Anne, 75013 Paris (FR)
(74) Mandataire: Hud, Robert
(86) Numéro de dépôt international: FR9902895
(87) Numéro de publication internationale: WO00033683

(56) Documents cités:
- EP-A- 0 187 727
- CA-A- 1 000 001
- GB-A- 819 558
- GB-A- 1 162 532
- GB-A- 1 494 196
- US-A- 2 621 336
- US-A- 3 180 336
- US-A- 3 648 699
- US-A- 4 735 622

## Description

La présente invention concerne un vêtement de nuit destiné aux enfants énurétiques ou faisant l'apprentissage de la propreté, ou aux personnes incontinentes.

Il n'existe à l'heure actuelle aucun vêtement de nuit spécialement adapté à l'enfant énurétique ou faisant l'apprentissage de la propreté.

Un enfant est considéré comme énurétique s'il continue à mouiller son lit au-delà de 3 ans. Cette énurésie nocturne peut parfois durer jusqu'à l'âge de 14 ans, voire au-delà.

A l'heure actuelle, pour éviter de mouiller la literie, on utilise des couches jetables pour bébés. Mais le port de ces couches-culottes destinées au bébé jusqu'à l'âge de 3 à 4 ans maximum est totalement inadapté aux enfants énurétiques ou aux personnes incontinentes qui peuvent réapprendre à être propres.

De l'avis du corps médical, dans une thérapie adaptée aux enfants énurétiques, la suppression du port de couches-culottes est indispensable.

En outre, psychologiquement, il est inconcevable de continuer à mettre des couches à des enfants de 10 ans voire plus. L'utilisation de couches-culottes au-delà de 3 à 4 ans maintient l'enfant dans un état régressif, souvent recherché par l'enfant lui-même. C'est le cas par exemple, de l'enfant propre qui à la naissance d'un petit frère ou d'une petite soeur, se remet à souiller son lit (énurésie secondaire). Lui remettre des couches à ce moment critique ne l'aidera pas à surmonter sa jalousie naturelle et à accepter cette nouvelle naissance. On constate donc que si le port des couches-culottes est possible jusqu'à l'âge de 3 ou 4 ans, il ne l'est plus au-delà.

Par ailleurs, pour les enfants plus jeunes faisant l'apprentissage de la propreté, le port de couches culottes qui maintiennent au sec n'est pas recommandé, le maintien au sec ne favorisant pas l'apprentissage de la propreté.

En effet, si l'enfant devenu propre la journée ne peut pas sentir qu'il se mouille la nuit, ou durant la sieste, il continuera le plus souvent à faire pipi au lit. De la même façon, le réapprentissage de la propreté par des personnes adultes dont l'incontinence due à un accident ou à une maladie n'est que passagère doit passer par la sensation désagréable d'être mouillées.

En outre, certaines personnes dont l'incontinence ne peut pas être rééduquée acceptent difficilement le port de couches qui est ressenti comme infantilisant, voire dégradant.

Cependant, si la personne a la sensation d'être mouillée, cela implique que toute la literie est à changer. Au quotidien, ceci représente une charge importante autant en temps de travail, qu'en coût : lessives à répétition, usure excessive du linge et un handicap pour la personne qui ne peut dormir en dehors de chez elle.

Il a été proposé des vêtements de nuit spécifiques pour adultes incontinents ou pour enfants.

Le brevet EP 0 187 727 concerne une couche-culotte jetable avec une partie absorbante sur l'ensemble de sa surface. Des élastiques sont prévus pour assurer l'étanchéité autour des cuisses.

Le brevet GB 1 494 196 concerne un sous-vêtement étanche, lavable et réutilisable, pourvu d'une couche intérieure absorbante sur l'ensemble de sa surface pouvant être fixée de façon amovible.

Le brevet US 4 735 622 concerne une couche-culotte jetable avec une ceinture amovible réutilisable, et constituée d'une couche absorbante intérieure fixée à un revêtement extérieur imperméable.

Ainsi ces documents concernent soit des couches-culottes absorbantes traditionnelles, soit des sous-vêtements pouvant être portés sur une couche ou avec une couche absorbante incorporée et sont tous destinés à absorber le liquide afin de maintenir l'utilisateur au sec. Le but de l'invention est au contraire de maintenir l'utilisateur mouillé afin de faciliter l'apprentissage, tout en laissant la literie sèche. Ce but est atteint par la structure du vêtement combinant un materiau perméable non ou très peu absorbant sur toute la surface du vêtement, et la présence de morceaux de bandes absorbantes situées sur la face interne à proximité des fermetures étanches, afin d'assurer une meilleure étanchéité. Cette structure ne se retrouve dans aucun de ces documents.

Par ailleurs, le brevet US 3 648 699 concerne un vêtement pour incontinent ou pour malade alité, consistant en un vêtement extérieur en forme de pantalon court, à l'intérieur duquel s'insère de façon amovible une doublure imperméable en forme de caleçon revêtue d'une matière absorbante du côté de l'utilisateur, d'une configuration analogue à celle du pantalon court.

Le brevet US 2 621 336 concerne un vêtement de nuit de type grenouillère, en deux parties. Une partie externe, en une matière retenant la chaleur, telle une couverture et une partie intérieure amovible consistant en une doublure en matière plastique empêchant la souillure de la literie. Ce vêtement, est un sur-pyjama destiné à de très jeunes enfants.

Le brevet US 3180 336 concerne un pyjama pour enfant consistant en un pantalon à l'intérieur duquel une pièce en forme de culotte réalisée en matière plastique est fixée à la taille mais pas à l'entrejambe du pantalon, de façon à permettre à l'enfant qui le porte de bouger librement ses jambes. Ce vêtement est pourvu d'élastiques à la taille et aux chevilles afin d'assurer confort et chaleur à l'enfant. Ce vêtement peut aussi recouvrir une couche portée par un très jeune enfant.

Enfin, le brevet CA 1 000 001 concerne un vêtement multi-couches pour personnes incontinentes ou principalement pour patients hospitalisés, qui s'ouvre et se ferme au moyen de cordelettes d'attache.

Tous ces documents concernent des vêtements qui sont associés à la présence d'une couche ou bien assurent une fonction de sur-pyjama, mais ces vêtements ne peuvent être appliqués aux enfants énurétiques ou faisant l'apprentissage de la propreté, à qui l'on veut supprimer les couches tout en préservant la literie de toute souillure.

De façon inattendue et surprenante, la Demanderesse a réalisé un vêtement de nuit pour l'apprentissage de la propreté, agréable à porter et discret, qui, tout en permettant à la personne qui le porte de sentir lorsqu'elle se mouille, permet de laisser la literie sèche.

Ainsi, la présente invention a pour objet un vêtement pour la nuit destiné aux enfants énurétiques ou faisant l'apprentissage de la propreté, ou aux personnes incontinentes, tel que définit dans la revendication 1.

Bien entendu, l'expression "vêtement pour la nuit" n'est pas limitative à un usage pendant la nuit mais pendant toutes les périodes prolongées de sommeil telles que la sieste.

Ce vêtement pour la nuit peut se présenter sous toutes les formes habituelles pour ce genre de vêtement, notamment grenouillère, pyjama avec pantalon long, bermuda ou short, combinaison ou simple culotte.

Les dispositifs d'étanchéité sont disposés de façon à permettre des contacts étanches entre le vêtement et le corps de la personne qui le porte et sont disposés de façon à empêcher toute fuite d'urine par les extrémités du vêtement. De préférence, ces dispositifs sont disposés au niveau de la taille et des jambes du vêtement.

Selon un autre mode de réalisation du vêtement selon l'invention, les dispositifs d'étanchéité sont disposés de façon à isoler la zone revêtant les fesses du reste du vêtement de façon à ce que la personne ait la sensation d'être mouillée sans pour autant risquer de prendre froid en étant totalement mouillée.

Selon un mode de réalisation particulier, ces dispositifs d'étanchéité sont constitués par un élastique ou une rangée d'élastiques ou une bande élastique, suffisamment serrés pour permettre l'étanchéité et suffisamment souples pour ne pas gêner la circulation sanguine.

Ce dispositif d'étanchéité élastique peut être disposé par exemple par couture, dans ou extérieurement à un ourlet du matériau étanche formé aux extrémités du vêtement.

Pour renforcer cette étanchéité, on peut prévoir en outre, de disposer intérieurement une bande absorbante à proximité des dispositifs d'étanchéité élastique qui peut être du type utilisé comme matériau absorbant des couches-culottes. Cette bande a de préférence une largeur comprise entre cinq et dix centimètres. En outre, elle peut être obtenue par découpe dans une bande continue qui peut comporter alors des repères visuels, tels que repères sous forme de couleurs, de signes, de figures géométriques ou autres, ou de graduations en centimètres, numériques ou autres, ces repères visuels constituant des repères de découpes.

Le vêtement conforme à l'invention peut être confectionné à l'aide d'un matériau composé d'au moins deux couches superposées, une couche externe imperméable et une couche interne perméable aux fluides ou bien d'un matériau constitué d'une seule couche présentant une double face, par exemple un textile dont l'une des faces est enduite d'un revêtement imperméabilisant.

Le revêtement externe imperméable est réalisé en tissus enduits d'imperméabilisant, ou bien en film polymère souple tels que le polyéthylène, le PVC, le polyuréthane, le caoutchouc ou leurs mélanges.

La face interne perméable est réalisée en matériau tissé tel que la flanelle, le tissu éponge, ou tricoté tel que le jersey de préférence dans le cas du vêtement réutilisable, ou en matériau non-tissé, à base de fibres en coton ou en matières synthétiques, ou leurs mélanges de préférence dans le cas d'un vêtement à usage unique.

Bien entendu, les matériaux seront choisis en fonction du fait que le vêtement est à usage unique ou est réutilisable.

Dans le cas d'un vêtement à usage unique ou jetable, le matériau étanche extérieur se présente sous la forme d'un film fin imperméable aux fluides en matière synthétique, du type utilisé pour le revêtement externe imperméable des couches-culottes, par exemple en polyéthylène et sur lequel est rapportée une doublure intérieure en non-tissé perméable aux fluides, par exemple du type utilisé pour la confection des slips féminins jetables. Le matériau souple peut aussi être obtenu par un matériau non-tissé enduit par collage ou tout autre moyen, d'un revêtement imperméabilisant externe.

Dans le cas de vêtement réutilisable, le matériau étanche est réalisé en un film caoutchouc sur lequel est rapportée la doublure en tissu, ou est obtenu par un tissu enduit d'un revêtement imperméabilisant, par exemple PVC ou polyuréthane, du type utilisé pour la réalisation des alèses imperméables.

Lorsqu'elle commence à se mouiller, la personne énurétique ou incontinente peut se réveiller et interrompt alors son émission d'urine pour aller aux toilettes, limitant ainsi la quantité d'urine déversée. Néanmoins si la personne ne se réveille pas ou se réveille trop tardivement, ou dans le cas de flux importants, selon un autre mode de réalisation, le vêtement comporte dans ce cas comme vu précédemment, une bande ou des morceaux de matière absorbante, disposés sur la face interne du vêtement, à proximité des dispositifs d'étanchéité.

Dans le cas d'un vêtement à usage unique, ce matériau absorbant peut être collé.

Dans le cas d'un vêtement réutilisable, les morceaux de matière absorbante sont disposés de façon amovible sur la face interne du vêtement, et rapportés par fixation adhésive ou par contact. Ces morceaux de matière absorbante étant pourvus sur une face d'une bande de fixation adhésive ou par contact.

Selon un autre mode de réalisation, toujours dans le cas d'un vêtement réutilisable, le matériau absorbant est reçu de façon amovible dans des moyens d'enveloppement intérieur perméables prévus sur le vêtement, par exemple sous forme d'un rabat ou d'un prolongement perméable relié de manière permanente d'un côté, par exemple par couture, à la doublure perméable seule ou également au matériau étanche. Ce rabat ou prolongement étant destiné à être rabattu et fermé sur son bord opposé par tout moyen de fixation amovible. Un tel moyen de fixation amovible est choisi dans le groupe comprenant notamment les bandes auto-agrippantes, les fermetures à glissière, les pressions, les boutons. Le bord libre du rabat étant disposé à proximité du dispositif d'étanchéité élastique ou intérieurement du côté opposé à la bande absorbante.

En variante, le rabat peut être prévu totalement amovible en étant pourvu sur ses deux côtés de moyens de fixation tels que ceux définis ci-dessus sur la partie intérieure du vêtement.

Selon une autre variante, le rabat est prévu double sous forme de deux bandes positionnées de sorte à se chevaucher sur une partie de leur largeur au niveau de leur bord libre, pour constituer une fermeture amovible, fixées à demeure sur leur bord extérieur, pour définir une enveloppe s'ouvrant en partie centrale au niveau de l'extrémité libre des deux bandes.

Selon une autre variante, les moyens d'enveloppement de la bande absorbante sont constitués d'une enveloppe constituée d'une bande repliée fixée à demeure sur la doublure perméable seule ou également au matériau étanche sur une face et pourvue de tout moyen de fixation tels que bande auto-agrippante, boutons ... sur les bords libres des faces fixes et ouvrantes, situés soit à proximité des fermetures étanches, soit de leur côté opposé par rapport à la bande absorbante.

De cette façon, si l'émission d'urine est plus importante, elle sera contenue dans ces bandes absorbantes qui pourront aisément être remplacées.

L'effet recherché restera le même : la personne sera mouillée, mais pas la literie.

Selon une autre caractéristique le vêtement est constitué de panneaux reliés entre eux de façon étanche par soudure ou couture.

La présente invention va être décrite plus en détail à l'aide des dessins annexés qui présentent à titre d'exemple non limitatif les modes de réalisation préférentiels évoqués précédemment, sur lesquels :
- la figure 1 représente une vue de face d'un pantalon de pyjama conforme à l'invention ;
- la figure 2a est une coupe selon AA' du pantalon représenté sur la figure 1 ;
- la figure 2b est une coupe semblable à celle de la figure 2a d'un autre mode de réalisation du pantalon conforme à l'invention ;
- les figures 2c à 2h sont des coupes selon BB' du pantalon représenté sur la figure 1, représentant différentes variantes de réalisation du dispositif de fermeture étanche avec divers positionnements possibles de la bande élastique et du matériau perméable intérieurement ou non au niveau de l'ourlet réalisé dans le matériau étanche.
- la figure 3 est une vue de face d'un pantalon de pyjama comportant des bandes de matériau absorbant ;
- la figure 4 est une coupe selon BB' de la figure 3 montrant le maintien de la bande absorbante ;
- les figures 5,6a,6b,7,8,9a et 9b représentent en coupe selon CC' de la figure 3, des variantes de réalisation du maintien de la bande absorbante, pour le pantalon réutilisable.

En référence à ces dessins, les références suivantes représentent :
1. pantalon
2. couche externe imperméable
3. couche interne perméable
4. fermeture étanche élastique
5. bande absorbante
6. et 6.'rabat perméable
7. moyen de fixation amovible
8. bande adhésive de fixation de la bande absorbante
9. enveloppe complète pour bande absorbante amovible
10. ourlet de fermeture étanche
11. couture

La figure 1 représente un pantalon de pyjama(1)conforme à l'invention. Ce pantalon de pyjama est discret et ressemble à un pantalon de pyjama ordinaire qui peut d'ailleurs être assorti à une veste de pyjama, soit par la présence d'une bande de couleur identique, d'un motif ou de tout autre élément décoratif sur sa face externe(2) et pourvu au niveau de ses extrémités de dispositifs d'étanchéité(4).

Comme illustré sur la Figure 2a, le pantalon (1) est réalisé en un matériau composé de deux couches distinctes, une couche externe imperméable (2) et une couche interne perméable aux fluides (3). Selon un autre mode de réalisation, illustré sur la figure 2b, le pantalon de pyjama (1) est réalisé en un matériau à une seule couche double face, une face textile interne (3) enduite d'un revêtement imperméabilisant (2) par collage ou tout autre moyen.

Les figures 2c à 2h illustrent des modes particuliers de réalisation concernant les fermetures étanches élastiques. L'élastique ou la rangée d'élastiques(4) est disposée soit dans (fig.2c) ou extérieurement(fig.2d) par couture(11) à un ourlet(10) du matériau étanche formé aux extrémités du vêtement, et le matériau perméable(3) est arrêté avant l'ourlet(10) (fig.2c,2d) ou prolongé à l'intérieur de l'ourlet(10) (fig.2e,f,g,h).

La figure 3 illustre un autre mode de réalisation du vêtement conforme à l'invention qui comporte des morceaux de matière absorbante, sous forme de bandes (5) absorbantes disposées à proximité d'un dispositif d'étanchéité(4) constitué par un seul élastique de faible largeur.

Sur la figure 4 la bande absorbante (5) pour pantalon jetable est collée à proximité du dispositif d'étanchéité (4).

Sur la figure 5 la bande absorbante(5) pour le pantalon réutilisable est disposée de façon amovible sur la face interne du vêtement, cette bande étant pourvue sur une face d'une bande ou d'un revêtement adhésif(8) ou à fixation par contact permettant le maintien sur la partie interne du vêtement à proximité des extrémités(4).

Les figures 6a et 6b représentent en coupe un pantalon réutilisable, la bande absorbante (5) adjacente à la fermeture étanche (4) est insérée dans un rabat perméable (6)constitué par le matériau perméable(3) refermé en extrémité libre par des moyens de fixation amovible tels que des pressions(7), ce rabat étant fixé à demeure(11) du côté opposé, soit à proximité du dispositif d'étanchéité(figure 6a), le matériau perméable(3) étant dans ce cas prévu d'une largeur supérieure au matériau imperméable pour constituer un prolongement retourné intérieurement pour constituer le rabat, soit du côté opposé (figure 6b), le matériau perméable étant de longueur sensiblement correspondante à celle du matériau imperméable et étant fixé à demeure(11) sur le matériau étanche(2) en amont à une distance de la fermeture étanche(4) légèrement supérieure à la largeur de la bande absorbante pour constituer sous ce rabat ainsi défini le logement d'une bande absorbante amovible(5).

La figure 7 représente en variante, un rabat(6) rapporté et amovible(6) de largeur supérieure à celle de la bande absorbante et pourvu dans ce cas sur ses deux côtés latéraux, de moyens de fixation amovibles(7) coopérant avec ceux complémentaires prévus sur le vêtement et tels que définis ci-dessus.

La figure 8 représente une autre variante où le rabat est prévu double sous forme de deux bandes(6)(6')rapportées et positionnées de sorte à se chevaucher en zone centrale sur une partie de leur largeur, fixées à demeure(11) sur leur côté extérieur, soit au matériau perméable seul, soit à celui-ci et au matériau imperméable, pour définir une enveloppe s'ouvrant en partie centrale au niveau de l'extrémité libre des deux bandes à la manière d'une taie d'oreiller.

Sur les figures 9a et 9b une enveloppe(9) totale sous forme d'une bande repliée sur elle-même, est prévue rapportée et fixée à demeure(11) par une face sur le côté intérieur du vêtement à proximité des fermetures étanches(4) et pourvue de fixations amovibles(7) telles que bandes auto-agrippantes, boutons etc sur l'extrémité libre de son autre face tenant en appui sur des moyens complémentaires en extrémité de sa face fixe de sorte à enfermer une bande absorbante d'étanchéité(5).

L'utilisation du vêtement selon l'invention, sous ses deux formes, est susceptible d'engendrer d'importantes économies à plusieurs niveaux :
- consommation électrique (machine à laver et éventuellement sèche-linge),
- consommation d'eau (machine à laver)
- produit de lessive, adoucissant,
- usure rapide du linge (pyjama, draps, alèse...) occasionnée par de fréquents lavage,
- usure accélérée de machine à laver et du sèche-linge,
- travail et temps passé à changer la literie, la laver, refaire le lit, occasionnant éventuellement des frais supplémentaires de rémunération d'une aide ménagère.

Les bénéfices secondaires ne sont pas des moindres:
- l'utilisation de l'invention évite une fatigue supplémentaire à la mère (généralement) et un surcroît de travail lui permettant d'être plus disponible auprès de son enfant,
- l'enfant utilisateur devient plus autonome et peut prendre en charge plus aisément son énurésie en rinçant lui-même, par exemple, son pantalon réutilisable,
- l'utilisation de l'invention sous ses deux formes, permet enfin à l'enfant de passer des nuits hors de son domicile. Auparavant, la fréquentation d'une colonie de vacances était difficile, un séjour chez des grands-parents délicat, une nuit chez des amis impossible. Dorénavant, le port du pyjama selon l'invention permet à l'enfant de passer des nuits à l'hôtel ou en location, chez des amis ou en famille, seul ou avec ses parents, en colonie de vacances. Ceci, sans même que l'entourage ou les petits copains ne soient nécessairement au courant de l'énurésie de l'enfant qui peut désormais affronter plus sereinement son problème. Il suffira qu'au matin, il jette - s'il l'a mouillé - son vêtement jetable puis prenne sa douche normalement.

Il est entendu que ce vêtement de nuit est également utilisable de jour, seul ou sous d'autres vêtements, notamment dans ce cas pour les enfants faisant l'apprentissage de la propreté, ce vêtement étant toujours en contact avec la peau.

## Revendications

1. Vêtement (1) pour la nuit destiné aux enfants énurétiques ou faisant l'apprentissage de la propreté, ou aux personnes incontinentes, réutilisable ou à usage unique, du type comportant une face externe imperméable et pourvu intérieurement d'un matériau perméable venant au contact avec la peau et des dispositifs d'étanchéité formés d'élastiques ou d'une bande élastique permettant d'empêcher l'écoulement d'urine à l'extérieur dudit vêtement par ses extrémités, **caractérisé par le fait que** le vêtement est réalisé en matériau définissant la face interne (3) perméable du type en matériau tissé tel que la flanelle, le tissu éponge ou tricoté tel que le jersey ou non tissé à base de fibres en coton ou en matières synthétiques, ou de leurs mélanges, tel qu'il ne permette pas un maintien au sec de l'utilisateur et donne au contraire la sensation d'être mouillé et **par le fait qu'**il comporte des morceaux de bandes absorbantes(5) situées sur la face interne à proximité des dispositifs d'étanchéité(4) disposés en extrémité du vêtement au niveau de la taille et des jambes.

2. Vêtement selon la revendication 1, **caractérisé en ce que** l'élastique ou la rangée d'élastiques ou la bande élastique(4) est disposé par exemple par couture(11) dans ou extérieurement à un ourlet(10) du matériau étanche formé aux extrémités du vêtement.

3. Vêtement selon l'une quelconque des revendications 1 et 2, **caractérisé en ce que** le matériau est composé d'au moins deux couches(2) (3) superposées, la couche externe imperméable(2) et la couche interne(3) perméable aux fluides.

4. Vêtement selon l'une quelconque des revendications 1 et 2, **caractérisé en ce que** le matériau est composé d'une seule couche présentant une double face, une face externe imperméable(2) et une face interne(3) perméable aux fluides.

5. Vêtement selon l'une quelconque des revendications 1 à 4, **caractérisé par le fait que** le revêtement imperméable (2) est réalisé en tissu enduit d'imperméabilisant.

6. Vêtement selon l'une quelconque des revendications 1 à 4, **caractérisé par le fait que** le revêtement imperméable (2) est réalisé en film polymère souple tel que le polyéthylène, le PVC, le polyuréthane, le caoutchouc ou leurs mélanges.

7. Vêtement selon l'une quelconque des revendications précédentes, **caractérisé en ce que** les morceaux de matière absorbante (5) disposés sur la face interne du vêtement à proximité des dispositifs d'étanchéité élastiques(4), sont fixés par exemple par collage ou par fixation adhésive ou par contact.

8. Vêtement selon la revendications 1, **caractérisé par le fait qu'**il comporte intérieurement à proximité du dispositif d'étanchéité élastique (4) des moyens d'enveloppement (6) perméable de la bande absorbante ou de morceaux de matière absorbante(5).

9. Vêtement selon la revendication 8, **caractérisé en ce que** les moyens d'enveloppement de la bande absorbante ou des morceaux de matière absorbante(5), sont constitués d'un rabat perméable (6) relié de manière permanente d'un côté, par exemple par couture(11), à la doublure perméable(3) seule ou également au matériau étanche(2) et de l'autre par un, moyen de fixation amovible(7) tel que par exemple pressions, le bord libre étant disposé à proximité du dispositif d'étanchéité élastique(4)ou intérieurement du côté opposé par rapport à la bande absorbante(5).

10. Vêtement selon la revendication 8, **caractérisé par le fait que** le rabat(6) est amovible et pourvu sur ses deux côtés de moyens de fixation amovibles(7) tels que bande auto-aggrippante, pressions, boutons, à la doublure perméable(3) seule ou également au matériau étanche(2).

11. Vêtement selon la revendication 8, **caractérisé en ce que** les moyens d'enveloppement de la bande absorbante ou des morceaux de matière absorbante(5) sont constitués d'un rabat double, sous forme de deux bandes(6)(6') positionnées de sorte à se chevaucher sur une partie de leur largeur au niveau de leur bord libre pour constituer une fermeture amovible et fixées à demeure(11) sur leur côté extérieur à la doublure perméable seule(3) ou également au matériau étanche(2), pour définir une enveloppe s'ouvrant en partie centrale au niveau de l'extrémité libre des deux bandes.

12. Vêtement selon la revendication 8, **caractérisé en ce que** les moyens d'enveloppement de la bande absorbante ou des morceaux de matière absorbante(5) sont constitués d'une enveloppe constituée d'une bande repliée(9) fixée à demeure(11) sur la doublure perméable(3) seule ou également au matériau étanche(2) sur une face et pourvue de moyens de fixation(7) tels que bande auto-aggrippante, boutons...sur les bords libres des faces fixes et ouvrantes, soit à proximité des fermetures étanches(4), soit du côté opposé aux fermetures étanches(4).

13. Vêtement selon l'une quelconque des revendications précédentes, **caractérisé par le fait qu'**il est constitué de panneaux reliés entre eux de façon étanche par soudure ou couture.

14. Vêtement selon l'une quelconque des revendications précédentes, **caractérisé par le fait que** le vêtement est de type pantalon, bermuda ou pyjama avec pantalon long.

## Patentansprüche

1. Kleidungsstück (1) für die Nacht, das für bettnässende Kinder oder Kinder, die die Sauberkeit erlernen, oder inkontinente Personen, wiederverwendbar oder zum einmaligen Gebrauch bestimmt ist, des Typs, der eine undurchlässige Außenseite umfasst und innen mit einem durchlässigen Stoff versehen ist, der mit der Haut in Kontakt kommt, und mit Abdichtungsvorrichtungen, die aus Gummibändern oder einem elastischen Band bestehen, das es erlaubt, das Ausfließen von Urin nach außerhalb des Kleidungsstücks durch seine Enden zu verhindern, **dadurch gekennzeichnet, dass** das Kleidungsstück aus einem Stoff hergestellt ist, der die durchlässige Innenfläche (3) des Typs aus gewebtem Stoff, wie zum Beispiel Flanell, Frottee- oder gestricktem Stoff, wie zum Beispiel Jersey oder Vlies auf Baumwollfaserbasis oder synthetischen Stoffen oder ihren Gemischen definiert, so dass es kein Trockenhalten des Benutzers erlaubt und im Gegenteil das Gefühl, feucht zu sein verleiht, und dadurch, dass es Stücke absorbierender Bänder (5) umfasst, an der Innenfläche in der Nähe der Abdichtungsvorrichtungen (4) befindlich, die am Ende des Kleidungsstücks auf der Ebene der Taille und der Beine angeordnet sind.

2. Kleidungsstück nach Anspruch 1, **dadurch gekennzeichnet, dass** das Gummiband oder die Reihe Gummibänder oder das elastische Band (4) zum Beispiel durch Nähen (11) in oder außerhalb eines Saums (10) des geformten dichten Stoffs an den Enden des Kleidungsstücks angeordnet ist.

3. Kleidungsstück nach einem der Ansprüche 1 und 2, **dadurch gekennzeichnet, dass** der Stoff aus mindestens zwei übereinander liegenden Schichten (2) (3) zusammengesetzt ist, wobei die äußere Schicht (2) für Fluide undurchlässig und die innere Schicht (3) durchlässig ist.

4. Kleidungsstück nach einem der Ansprüche 1 und 2, **dadurch gekennzeichnet, dass** der Stoff aus einer einzigen Schicht besteht, die eine doppelte Fläche aufweist, eine für Fluide undurchlässige Außenfläche (2) und eine durchlässige Innenfläche (3).

5. Kleidungsstück nach einem der Ansprüche 1 bis 4, **dadurch gekennzeichnet, dass** die undurchlässige Beschichtung (2) aus einem undurchlässig beschichteten Stoff hergestellt ist.

6. Kleidungsstück nach einem der Ansprüche 1 bis 4, **dadurch gekennzeichnet, dass** die undurchlässige Beschichtung (2) aus einem geschmeidigen Polymerfilm hergestellt ist, wie zum Beispiel aus Polyethylen, PVC, Polyurethan, Kautschuk oder ihren Gemischen.

7. Kleidungsstück nach einem der vorhergehenden Ansprüche, **dadurch gekennzeichnet, dass** die Stücke absorbierenden Materials (5), die an der Innenfläche des Kleidungsstücks in der Nähe der elastischen Abdichtvorrichtungen (4) angeordnet sind, zum Beispiel durch Kleben oder Klebebefestigung oder durch Kontakt befestigt sind.

8. Kleidungsstück nach Anspruch 1, **dadurch gekennzeichnet, dass** es innen in der Nähe der elastischen Abdichtvorrichtung (4) durchlässige Umhüllungsmittel (6) des absorbierenden Bands oder der Stücke absorbierenden Materials (5) umfasst.

9. Kleidungsstück nach Anspruch 8, **dadurch gekennzeichnet, dass** die Umhüllungsmittel des absorbierenden Bands oder der Stücke absorbierenden Materials (5) aus einem durchlässigen Umschlag (6) bestehen, der ständig auf einer Seite zum Beispiel durch Naht (11) mit dem durchlässigen Futter (3) allein oder auch mit dem dichten Material (2) verbunden ist und auf der anderen durch ein abnehmbares Befestigungsmittel (7), wie zum Beispiel durch Druckknöpfe, wobei der freie Rand in der Nähe der elastischen Abdichtvorrichtung (4) oder innerhalb der gegenüberliegenden Seite in Bezug auf das absorbierende Band (5) angeordnet ist.

10. Kleidungsstück nach Anspruch 8, **dadurch gekennzeichnet, dass** der Umschlag (6) abnehmbar und an seinen zwei Seiten mit abnehmbaren Befestigungsmitteln (7), wie zum Beispiel mit Klettverschluss, Druckknöpfen, Knöpfen zum Befestigen am durchlässigen Material (3) allein oder auch am dichten Material (2) versehen ist.

11. Kleidungsstück nach Anspruch 8, **dadurch gekennzeichnet, dass** die Umhüllungsmittel des absorbierenden Bands oder der Stücke absorbierenden Materials (5) aus einem doppelten Umschlag in Form von zwei Bändern (6) (6') bestehen, die so positioniert sind, dass sie sich über einen Teil ihrer Breite auf der Ebene ihres freien Rands überlappen, um einen abnehmbaren und dauerhaften, auf der Außenseite am durchlässigen Futter (3) allein oder auch am dichten Material (2) befestigten Verschluss zu bilden, um eine Hülle zu definieren, die sich im zentralen Teil auf der Ebene des freien Endes der beiden Bänder öffnet.

12. Kleidungsstück nach Anspruch 8, **dadurch gekennzeichnet, dass** die Umhüllungsmittel des absorbierenden Bands oder der Stücke absorbierenden Materials (5) aus einer Hülle bestehen, die aus einem zurückgefalteten Band (9) besteht, das dauerhaft (11) auf dem dichten Futter (3) allein oder auch am dichten Material (2) auf einer Fläche befestigt und mit Befestigungsmitteln (7), wie zum Beispiel Klettverschluss, Knöpfen ... auf den freien Rändern der stationären und öffnenden Flächen entweder in der Nähe der dichten Verschlüsse (4) oder auf der den dichten Verschlüssen (4) gegenüberliegenden Seite, versehen ist.

13. Kleidungsstück nach einem der vorhergehenden Ansprüche, **dadurch gekennzeichnet, dass** es aus Bahnen besteht, die untereinander dicht durch Schweißen oder Nähen verbunden sind.

14. Kleidungsstück nach einem der vorhergehenden Ansprüche, **dadurch gekennzeichnet, dass** das Kleidungsstück vom Typ Hose, Bermuda oder Pyjama mit langer Hose ist.

## Claims

1. Night garment (1) intended for children who are enuretic or are undergoing toilet training, or incontinent persons, reusable or for single use, of the type comprising an impermeable external face and internally provided with a permeable material coming into contact with the skin and sealing devices consisting of elastic elements or of an elasticated band allowing to prevent the flow of urine outside the garment through its ends, **characterized by** the fact that the garment consists of a material defining the internal permeable face (3) of the type in a woven material such as flannel or terry cloth, or in a knitted material such as jersey, or in a non-woven material based on cotton fibres or fibres made of synthetic materials, or mixtures thereof, this material being such that it does not allow the user to be maintained dry and contrarily allows the user to feel wet, and in that it comprises pieces of absorbent material (5) disposed on the internal face close to the sealing devices (4) disposed at the ends of the garment at the waist and the legs.

2. Garment according to claim 1, **characterized in that** the elastic element or the row of elastic elements or the elasticated band (4) is disposed for example by stitching (11) in or externally to a hem (10) in the waterproof material formed at the ends of the garment.

3. Garment according to any one of claims 1 and 2, **characterized in that** the material is composed of at least two superimposed layers (2,3), the impermeable external layer (2) and the internal layer (3) permeable to fluids.

4. Garment according to any one of claims 1 and 2, **characterized in that** the material consists of a single layer having a double face, an impermeable external face (2) and an internal face (3) permeable to fluids.

5. Garment according to any one of claims 1 to 4, **characterized by** the fact that the impermeable coating (2) is produced from a cloth coated with waterproofing.

6. Garment according to any one of claims 1 to 4, **characterized by** the fact that the impermeable coating (2) is produced from flexible polymer film such as polyethylene, PVC, polyurethane, rubber or mixtures thereof.

7. Garment according to any one of the preceding claims, **characterized in that** the pieces of absorbent material (5) disposed on the internal face of the garment close to the elastic sealing devices (4), are fixed for example by gluing, by adhesive fixing or by contact.

8. Garment according to claim 1, **characterized by** the fact that it has internally, close to the elastic sealing device (4), means (6) for the permeable enveloping of the absorbent strip or of the pieces of absorbent material (5).

9. Garment according to claim 8, **characterized in that** the means for enveloping the absorbent strip or the pieces of absorbent material (5) consist of a permeable flap (6) permanently connected on one side, for example by stitching (11), to the permeable lining (3) alone or also to the waterproof material (2) and on the other side by a removable fixing means (7) such as for example press studs, the free edge being disposed close to the elastic sealing device (4) or internally on the opposite side with respect to the absorbent strip (5).

10. Garment according to claim 8, **characterized by** the fact that the flap (6) is removable and is provided on its two sides with removable means (7), such as a self-gripping strip, press studs, buttons, of fixing to the permeable lining (3) alone or also to the waterproof material (2).

11. Garment according to claim 8, **characterized in that** the means of enveloping the absorbent strip or the pieces of absorbent material (5) consist of a double flap, in the form of two strips (6) (6') positioned so as to overlap over part of their length at their free edge in order to constitute a removable closure and permanently fixed (11) on their external side to the permeable lining (3) alone or also to the waterproof material (2), in order to define an envelope opening at the central part at the free end of the two strips.

12. Garment according to claim 8, **characterized in that** the means of enveloping the absorbent strip or the pieces of absorbent material (5) consist of an envelope formed by a folded strip (9) permanently fixed (11) to the permeable lining (3) alone or also to the waterproof material (2) on one face and provided with fixing means (7) such as a self-gripping strip, buttons etc on the free edges of the fixed opening faces, situated either close to the sealed closures (4), or on the opposite side to the sealed closures (4).

13. Garment according to any one of the preceding claims, **characterized by** the fact that it consists of panels connected together sealingly by welding or stitching.

14. Garment according to any one of the preceding claims, **characterized by** the fact that it is of the type of trousers, bermuda or pajamas with long trousers.
